# EUROPÄISCHE PATENTANMELDUNG

(11) **EP 4 685 400 A1**
(43) Veröffentlichungstag der Anmeldung: **28.01.2026**
(21) Anmeldenummer: 25190220.1
(22) Anmeldetag: 17.07.2025
(51) Int. Cl.: F23D 5/02, F24C 5/02, F23L 1/00, F24C 1/16, F24C 5/12, F24C 5/20, F24B 5/02

(54) **TISCHKAMIN**

(30) Priorität: 22.07.2024 DE 202024104078 U
(71) Anmelder: EDM Advisors GmbH, 10785 Berlin (DE)
(72) Erfinder: BAATZ, Sven, 10557 Berlin (DE); FORDAN, Jan, 10115 Berlin (DE)
(74) Vertreter: Walther Bayer Faber Patentanwälte PartGmbB

(57) **Zusammenfassung**

Die Erfindung betrifft einen Tischkamin (1) zum Gebrauch als heimische Dekoration und/oder Heizung, aufweisend einen Unterbau (10) und einen Glaskörper (11), wobei eine Brennereinheit (12) im Unterbau (10) aufgenommen und der Glaskörper (11) auf den Unterbau (11) aufgesetzt ist und die Brennereinheit (12) umschließt. Erfindungsgemäß ist vorgesehen, dass der Unterbau (10) einen Aufnahmetopf (13) mit einer oberseitigen Aufnahmeplatte (13a) und einer sich darunter erstreckenden umlaufenden Wand (13b) aufweist, wobei unter dem Aufnahmetopf (13) ein Hohlraum (14) gebildet ist, in dem wenigstens überwiegend die Brennereinheit (12) aufgenommen ist, und wobei ein Dekorationsraum (15) gebildet ist, der sich zwischen der umlaufenden Wand (13b) und dem Glaskörper (11) erstreckt und der mit einem Dekorationsstoff (16) befüllt ist.

## Beschreibung

Die Erfindung betrifft einen Tischkamin zum Gebrauch als heimische Dekoration aufweisend einen Unterbau und einen Glaskörper, wobei eine Brennereinheit im Unterbau aufgenommen und der Glaskörper auf den Unterbau aufgesetzt ist und die Brennereinheit umschließt.

### STAND DER TECHNIK

Beispielsweise zeigt die DE 20 2005 006 238 U1 einen Tischkamin zum Gebrauch als heimische Dekoration oder auch als Heizung, wobei im Unterbau eine Brennereinheit aufgenommen ist, die in der Öffnung einer einfachen Auflageplatte eingesetzt werden kann. Die Auflageplatte wird von einem Untergestell umgeben, wobei auf der Aufnahmeplatte nur bedingt Dekorationsmittel wie beispielsweise Sand aufgebracht werden können, um die Voraussetzungen der DIN EN 16647 zu erfüllen. Zudem nimmt die Aufnahmeplatte eine höhere Temperatur an, wenn der Tischkamin länger betrieben wird, da der heiße Brenner die Wärme in die Aufnahmeplatte überführt. Nach längerem Gebrauch des Tischkamins müsste insofern eine Berührung der Aufnahmeplatte vermieden werden.

Die DE 10 2021 103 784 A1 offenbart einen Tischkamin zum Gebrauch als heimische Dekoration und/oder Heizung, aufweisend einen Unterbau und einen Glaskörper, wobei eine Brennereinheit im Unterbau aufgenommen und der Glaskörper auf den Unterbau aufgesetzt ist und die Brennereinheit umschließt. Die Brennereinheit ist dabei in einer Brenneraufnahme eingefasst, wobei die Brenneraufnahme so ausgebildet ist, dass Dekorationsmaterial wie beispielsweise Steine oder dergleichen auf der Aufnahmeplatte aufgelegt werden können. Der Unterbau ist jedoch so ausgestaltet, dass auch bei dieser Variante ein längerer Gebrauch des Tischkamins eine Aufheizung des Unterbaus hervorruft, sodass der Tischkamin nach längerem Gebrauch nur bedingt von Hand transportiert werden kann.

Tischkamine gemäß dem Stand der Technik weisen zumeist keine definierte Luftführung zur Zufuhr der Verbrennungsluft an einer Flamme auf, wenn die Brennereinheit betrieben wird. Das führt zu Verwirbelungen innerhalb des Glaskörpers, wodurch die Flamme häufig unruhig wirkt, und es kann zu Rußbildung kommen.

### OFFENBARUNG DER ERFINDUNG

Aufgabe der Erfindung ist die Verbesserung eines Tischkamins zum Gebrauch als heimische Dekoration, aufweisend einen Unterbau, einen Glaskörper sowie eine Brennereinheit im Unterbau, wobei der Unterbau auch nach längerem Gebrauch möglichst nicht aufheizt und wobei eine definierte Luftführung zum Betrieb der Brennereinheit erreicht werden soll.

Diese Aufgabe wird ausgehend von einem Tischkamin gemäß dem Oberbegriff des Anspruchs 1 in Verbindung mit dem kennzeichnenden Merkmalen gelöst. Vorteilhafte Weiterbildungen der Erfindung sind in den abhängigen Ansprüchen angegeben.

Die Erfindung schließt die technische Lehre ein, dass der Unterbau einen Aufnahmetopf mit einer oberseitigen Aufnahmeplatte und einer sich darunter erstreckenden umlaufenden Wand aufweist, wobei unter dem Aufnahmetopf ein Hohlraum gebildet ist, in dem wenigstens überwiegend die Brennereinheit aufgenommen ist, und wobei ein Dekorationsraum gebildet ist, der sich zwischen der umlaufenden Wand und dem Glaskörper erstreckt und der mit einem Dekorationsstoff befüllt ist.

Durch die erfindungsgemäße Ausgestaltung eines Tischkamins wird der Vorteil erreicht, dass aufgrund des Aufnahmetopfes mit einem kleineren Durchmesser als der Durchmesser des Glaskörpers ein Dekorationsraum gebildet wird, der mit Dekorationsstoff aufgefüllt werden kann und der gleichzeitig als thermischer Isolator dient. So kann der Aufnahmetopf durch den Betrieb der Brennereinheit höhere Temperaturen annehmen, ohne dass diese auf Bauteile des Tischkamins übertragen werden, an denen man den Tischkamin beispielsweise transportiert. Ein weiterer Vorteil wird durch den Hohlraum im Aufnahmetopf geschaffen, aus dem Luft so an der Brennereinheit vorbei geführt werden kann, dass eine mit der Brennereinheit erzeugbare Flamme gewissermaßen von unten mit Luft versorgt werden kann, sodass die sich dann ausbildende Flamme über der Brennereinheit sehr ruhig und gleichmäßig brennt. Im Ergebnis ergibt sich ein Tischkamin, der durch einen Luftzug durch den Hohlraum gekühlt wird, sodass das Gerät und der Brenner von innen vor einem Hitzestau geschützt werden. Auch entsteht der Vorteil, dass das Hohldesign trotz des massiven Erscheinungsbildes ein moderates Gesamtgewicht des Tischkamins erlaubt.

Die nachfolgend eine Richtung angebenden Begriffe wie "von oben" und "von unten" beziehen sich auf die Ausrichtung des Tischkamins bei dessen Gebrauch, wenn dieser mit dem Unterbau auf einem Tisch oder einem sonstigen Boden aufsteht und sich der Glaskörper nach ober erstreckt, sodass sich die Flamme über der Brennereinheit befindet, und wobei der Aufnahmetopf in gewisser Weise auf dem Kopf steht, und die Aufnahmeplatte einen Boden bildet, der allerdings oberseitig angeordnet ist, und die umlaufende Wand erstreckt sich unterhalb der oberseitigen Aufnahmeplatte und umschließt unterseitig der Aufnahmeplatte den Hohlraum.

Der Tischkamin kann einen Durchmesser von 15cm bis 40cm und eine Höhe von 20cm bis 60cm aufweisen, wobei eine bevorzugte erste Größe einen Durchmesser von 30cm mit einer Höhe von 38cm und eine bevorzugte zweite, kleinere Größe einen Durchmesser von 20cm mit einer Höhe von 27cm aufweist.

Der Tischkamin und damit der Aufnahmetopf können vorzugsweise kreisrund ausgeführt sein, es besteht jedoch auch die Möglichkeit, dass der Aufnahmetopf viereckig oder mehreckig ausgeführt ist, sodass auch der gesamte Tischkamin insbesondere mit dem Glaskörper und dem Unterbau vorzugsweise kreisrund ausgestaltet sind, dieser jedoch auch beispielsweise viereckig oder mehreckig sein kann. Die Ausrichtung für den normalen Gebrauch des Tischkamins ist so zu verstehen, dass sich der Glaskörper mit Bezug auf die Schwerkraft oberhalb des Unterbaus befindet, sodass der Tischkamin über den Unterbau beispielsweise auf einen Tisch gestellt werden kann, und sich der Glaskörper über dem Unterbau erstreckt.

Der Tischkamin kann auch als Ethanolkamin oder Dekorationskamin bezeichnet werden, da Ethanol üblicherweise als Flüssigbrennstoff zum Betrieb der Brennereinheit Verwendung finden kann. Es sind jedoch auch Brennpasten bekannt, sodass der Tischkamin auch mit anderen Brennstoffen betrieben werden kann. Der Tischkamin gibt dabei mit der Bezeichnung vor, dass die gesamten Abmessungen beispielsweise 200mm bis 400mm betragen, beispielsweise mit einem Durchmesser von 305mm und mit einer Höhe von 380mm, um ein weiteres Ausführungsbeispiel zu nennen. Derartige Kamine können beispielsweise auf einem Tisch, insbesondere einem Gartentisch oder dergleichen, aufgestellt werden, um als Dekoration oder, je nach Anwendungsumgebung oder länderspezifischer Vorgaben, gegebenenfalls auch als Heizung zu dienen.

Die Aufnahmeplatte weist vorzugsweise eine Öffnung auf, insbesondere zentrisch, in die die Brennereinheit eingesetzt ist und sich nach unten in den Hohlraum hinein erstreckt, wobei die Öffnung die Brennereinheit umgebende Luftöffnungen aufweist, durch die Luft aus dem Hohlraum an eine Flamme der Brennereinheit geführt werden kann, auch wenn die Brennereinheit in der Öffnung eingesetzt ist. So kann die Verbrennungsluft unmittelbar die Brennereinheit außenseitig umströmen und der Brennstoff kann mit der umströmenden Luft verbrennen, wobei kontinuierlich Luft aus dem unterseitigen Hohlraum über die Luftöffnungen nachströmen kann, sodass insbesondere innerhalb des Glaskörpers weniger Verwirbelungen entstehen. Dadurch entsteht eine sehr ruhige und rußfreie Flamme.

Mit weiterem Vorteil weist der Unterbau eine Bodeneinheit auf, in der der Aufnahmetopf aufgenommen ist, wobei die Bodeneinheit eine Bodenplatte und einen die Bodenplatte umschließenden Hüllkörper umfasst. Der Tischkamin kann mit der Bodenplatte auf eine Unterlage aufgesetzt werden, und der Hüllkörper kann die Bodenplatte senkrecht abgewinkelt umschließen, sodass die Bodeneinheit entweder einteilig oder mehrteilig aus der Bodenplatte und dem ringförmigen Hüllkörper gebildet wird. Beispielsweise bildet die Bodeneinheit ebenfalls eine topfförmige Gestalt aus, und der Hüllkörper ragt kragenartig von der Bodenplatte nach oben ab. Unter der Bodenplatte kann ein Aufstandselement aufgebracht sein, beispielsweise ein Flächenkörper aus Hartgummi.

Um die Bodeneinheit mit dem Aufnahmetopf auf vorteilhafte Weise zu verbinden, kann der Aufnahmetopf am unteren Rand der umlaufenden Wand einen sich nach außen erstreckenden Kragenabschnitt aufweisen, mit einem Durchmesser, sodass dieser gegen eine Innenseite des Hüllkörpers der Bodeneinheit ragt und gegen diese Innenseite abschließt. Insbesondere kann der Kragenabschnitt mit seinem äußeren umlaufenden Rand mit der Innenseite des Hüllkörpers verschweißt werden. Eine Klebeverbindung oder eine Verbindung über ein Verpressen ist dabei ebenfalls möglich. Der sich nach außen erstreckende Kragenabschnitt bildet dabei zugleich die untere Begrenzung des Dekorationsraums, sodass Dekorationsstoff, beispielsweise Sand oder Steine, nicht nach unten in den Bereich unterhalb des Kragenabschnittes gelangen können und außenseitig am Aufnahmetopf verbleiben, sodass unterseitig des Aufnahmetopfes eine Luftzufuhr gewahrt bleibt.

So kann auch vorgesehen sein, dass ein vorzugsweise vertikaler Abstand zwischen der Bodenplatte und dem Kragenabschnitt vorgesehen ist, sodass sich der Hohlraum bis unter den Kragenabschnitt erstreckt und mit dem Hüllkörper abschließt. Weist nun der Unterbau, insbesondere der Hüllkörper, Lufteinströmöffnungen auf, so kann kontinuierlich Luft durch die Lufteinströmöffnungen in den Hohlraum gelangen, und vom Hohlraum schließlich über die Luftöffnungen in der Öffnung der Aufnahmeplatte die Flamme der Brennereinheit mit Sauerstoff versorgen. Die Lufteinströmöffnungen, beispielsweise mit einer Anordnung von zwei diametral gegenüberliegenden Öffnungen, können zugleich als Trageöffnungen dienen, da die Lufteinströmöffnungen so ausgestaltet sein können, dass ein Benutzer diese als Griff verwenden kann, indem der Benutzung mit seinen Fingern in die Lufteinströmöffnungen eingreift.

Auch ist es denkbar, dass der Glaskörper sich bis in den Unterbau hinein erstreckt und von diesem gehalten wird. Vorzugsweise kann der Glaskörper mit einem unteren Abschnitt innenseitig in den Hüllkörper hineinragen und mit einem unteren Rand auf dem Kragenabschnitt aufliegen. Der untere Rand des Glaskörpers kann mit dem Kragenabschnitt vorzugsweise verklebt werden, dadurch kann vermieden werden, dass beim Anheben des Tischkamins am Glaskörper dieser aus dem Hüllkörper heraus gelangt, und beispielsweise Sand als Dekorationsstoff aus dem Dekorationsraum gelangen kann.

Mit Bezug auf die Einfassung der Brennereinheit und eine optimale Luftführung zur Versorgung einer Flamme der Brennereinheit kann auf der Aufnahmeplatte oberseitig ein Schutzring aufgebracht sein, der die Öffnung zur Aufnahme der Brennereinheit und die die Brennereinheit umgebenden Luftöffnungen umschließt. Dabei bildet der Schutzring zugleich außenseitig eine Begrenzung für den Dekorationsstoff, beispielsweise Sand oder Steine. Dadurch wird vermieden, dass die Flamme an die Steine oder den Sand gelangen kann, womit der DIN EN 16647 entsprochen wird. Zudem begünstigt der Schutzring den auftretenden Kamineffekt und verstärkt somit die Luftzuführung aus dem Hohlraum.

So ist es auch denkbar, dass gemäß einer bevorzugten Ausführungsform die im Dekorationsraum angeordneten Steine aus Larvikit oder einem vergleichbaren hitzebeständigen Natursteinmaterial gebildet sind, das für die Verwendung als Saunastein bekannt ist und sich durch hohe Temperaturwechselbeständigkeit und Wärmespeicherfähigkeit auszeichnet.

Die Steine können mit einem Duftöl behaftet sein, indem beispielsweise vor jeder Inbetriebnahme die Steine mit einem Duftöl beträufelt werden, und erwärmen sich die Steine während des Betriebs des Kamins auf Temperaturen von ca. 40-60°C, können die aufgetragenen ätherischen Öle allmählich verdampfen und einen angenehmen Raumduft erzeugen. Aufgrund der Trennung des Flammenbereiches vom Dekorationsraum durch den Schutzring ist ein direkter Kontakt der Öle mit der Flamme ausgeschlossen, wodurch eine sichere Anwendung eines Duftöles auf den Steinen ohne Entflammungsrisiko gewährleistet ist. Diese Verdunstungsfunktion ist dem Prinzip eines Saunaaufgusses nachempfunden.

Der Dekorationsraum kann so weit mit Sand befüllt werden, dass die Füllhöhe des Sandes bis zum Schutzring reichen kann, sodass der Aufnahmetopf mit der umlaufenden Wand und auch der Aufnahmeplatte mit Sand bedeckt sind und weder von der Seite noch von oben sichtbar bleibt. Es entsteht der Effekt, dass die Flamme der Brennereinheit unmittelbar im Dekorationsstoff brennt, da allenfalls noch der Bereich innerhalb des Schutzrings für das Auge sichtbar bleibt, wenn der Sand und gegebenenfalls zusätzlich die Steine eingegeben wurden. Außenseitig kann der Sand durch den Glaskörper betrachtet werden, und liegen auf dem Sand Steine auf, können diese sich im Ringspalt zwischen der Außenseite des Schutzrings und der Innenseite des Glaskörpers vollständig erstrecken.

Die Bestandteile des Unterbaus können überwiegend aus Edelstahl hergestellt werden, beispielsweise 1.4301. Ferner kann ein Löschdeckel bereitgestellt sein, der oberseitig auf den Schutzring oder direrkt auf die Oberseite der Brennereinheit aufgelegt werden kann, sodass eine Flamme der Brennereinheit gelöscht werden kann. Der Löschdeckel kann dabei auch einen Kragen umfassen, sodass dieser selbsthaltend auf dem Schutzring liegen bleibt.

Um die Brennereinheit zu entzünden, kann diese entweder mit einem Griffelement herausgenommen werden oder die Brennereinheit wird mit einem langen Zündstockhalter mit Klemmvorrichtung für ein Streichholz angezündet. Die DIN EN16647 sieht vor, dass die Hand beim Zündvorgang mindestens 14cm horizontal von der Brenneröffnung entfernt sein muss, wofür ein langer Zündstockhalter erforderlich ist, da der Glaskörper vom Unterbau nicht abnehmbar ist.

Schließlich können der Unterbau und der Glaskörper rotationssymmetrisch ausgeführt sein. Insbesondere die Brennereinheit kann zentrisch im Unterbau eingebracht sein, wobei es in gleicher Weise auch denkbar ist, dass auf der Aufnahmeplatte des Aufnahmetopfes zwei, drei oder vier Öffnungen eingebracht sind, in denen jeweils eine Brennereinheit insbesondere mit einem jeweiligen Schutzring eingefügt sind. Abhängig von den Dimensionen des Tischkamins können folglich eine Brennereinheit oder mehrere Brennereinheiten Verwendung finden. Sämtliche Brennereinheiten können dabei aus dem Hohlraum oder aus jeweiligen Hohlräumen unterhalb des Aufnahmetopfes mit Luft versorgt werden, und sämtliche Brennereinheiten können mit dem Dekorationsstoff, insbesondere Sand, umschlossen sein, sodass auch dann der Aufnahmetopf von der Außenseite nicht mehr sichtbar ist.

### BEVORZUGTES AUSFÜHRUNGSBEISPIEL DER ERFINDUNG

Weitere, die Erfindung verbessernde Maßnahmen werden nachstehend gemeinsam mit der Beschreibung eines bevorzugten Ausführungsbeispiels der Erfindung anhand der Figuren näher dargestellt. Es zeigt:
- Figur 1: eine perspektivische Ansicht des Tischkamins mit den Merkmalen der Erfindung,
- Figur 2: eine quergeschnittene Seitenansicht des Tischkamins mit den Merkmalen der Erfindung,
- Figur 3: eine Detailansicht gemäß dem größeren Kreisausschnitt in Figur 2 und
- Figur 4: eine weitere Detailansicht gemäß dem kleineren Kreisausschnitt in Figur 2.

Die Figuren 1 und 2 zeigen in einer perspektivischen und in einer quergeschnittenen Ansicht einen Tischkamin 1 mit den Merkmalen der Erfindung. Die wesentlichen Bestandteile des Tischkamins 1 sind zunächst ein Unterbau 10, beispielsweise aus Edelstahl, und ein Glaskörper 11 aus einem transparenten feuerfesten Glas, beispielsweise Pyrex bzw. Borosilikatglas.

Der Unterbau 10 ist im Wesentlichen aus zwei Komponenten aufgebaut, nämlich einerseits dem Aufnahmetopf 13 und andererseits der Bodeneinheit 19. Der Aufnahmetopf 13 ist innerhalb der Bodeneinheit 19 aufgenommen, sodass die Bodeneinheit 19 mit der Bodenplatte 19a unterseitig und dem Hüllkörper 19b seitlich eine Begrenzung des Unterbaus 10 bildet. Hingegen befindet sich der Aufnahmetopf 13 mit der oberseitigen Aufnahmeplatte 13a und der umlaufenden Wand 13b innerhalb des Hüllkörpers 19b der Bodeneinheit 19. Der Durchmesser der umlaufenden Wand 13b ist kleiner als der Durchmesser des Hüllkörpers 19b, sodass in diesem umlaufenden Spalt ein Dekorationsraum 15 gebildet wird, der beispielsweise mit Sand 25 befüllt ist und auf dem vorzugsweise oberseitig Steine 26 aufgelegt sind.

Innerhalb des Aufnahmetopfes 13 ist ein Hohlraum 14 gebildet, in dem die Brennereinheit 12 aufgenommen ist. Die Ansichten zeigen beispielhaft einen Löschdeckel 27 auf der Oberseite der Öffnung 17, und wird der Löschdeckel 27 entfernt, kann mit der Brennereinheit 12 eine Flamme entzündet werden. Der Löschdeckel 27 kann gemäß einer Variante auch in den Schutzring 24 eingesetzt werden, sodass dieser unmittelbar auf der Brennereinheit 12 aufliegt. Der Schutzring 24 bildet zugleich den innenseitigen Abschluss des Dekorationsstoffes 16, also beispielsweise dem Sand 25.

Die umlaufende Wand 13b des Aufnahmetopfes 13 weist einen nach außen weisenden Kragenabschnitt 21 auf, der von innen gegen den Hüllkörper 19b ragt und damit den Dekorationsraum 15 nach unten hin abschließt. Dadurch entsteht eine Art doppelter Boden, und in dem Bereich zwischen der Bodenplatte 19a und dem Kragenabschnitt 21 befindet sich im Hüllkörper 19b beispielsweise zwei diametral gegenüberliegende Lufteinströmöffnungen 22, über die Luft in den Hohlraum 14 kontinuierlich nachströmen kann. Die nachströmende Luft gelangt über Luftöffnungen in den Schutzring 24 hinein, und kann schließlich mit dem Brennstoff der Brennereinheit 12 oberhalb der Brennereinheit 12 verbrennen.

Der untere Rand 23 des Glaskörpers 11 liegt auf der Oberseite des Kragenabschnittes 21 auf und kann mit diesem beispielsweise verklebt sein. Dadurch wird verhindert, dass der Glaskörper 11 ungewollt vom Unterbau 10 gelöst werden kann.

Figur 3 zeigt das Detail gemäß dem großen Kreis in Figur 2 mit dem Aufnahmetopf 13 und mit der Bodeneinheit 19 im Bereich des Kragenabschnittes 21, der sich unterseitig an der umlaufenden Wand 13b nach außen hin erstreckt. Damit bildet der Kragenabschnitt 21 den unterseitigen Abschluss des Dekorationsraums 15, wobei die Darstellung den unteren Teil des Glaskörpers 11 zeigt, der sich innenseitig in den Hüllkörper 19b hinein erstreckt und mit dem Kragenabschnitt 21 im Bereich des unteren Randes 23 verklebt ist, insbesondere über eine Klebeverbindung 34. Der äußere Rand des Kragenabschnittes 21 ist dabei mit einer Schweißverbindung 32 an der Innenseite 20 des Hüllkörpers 19b verschweißt.

Unterhalb der Bodenplatte 19a der Bodeneinheit 19 ist ein Aufstandselement 28 unterseitig aufgeklebt, beispielsweise eine Hartgummimatte oder dergleichen. Mit dem Aufstandselement 28 wird ein sicherer Stand des Tischkamins 1 gewährleistet und temperaturempfindliche Auflagen, auf die der Tischkamin 1 abgestellt werden kann, können vor höheren Temperaturen der Bodeneinheit 19 geschützt werden.

Figur 4 zeigt die Detailansicht gemäß dem kleineren Kreis in Figur 2 im Bereich der Öffnung 17 oberhalb in der Aufnahmeplatte 13. Der Schutzring 24 ist in diesem Ausführungsbeispiel einteilig mit der Aufnahmeplatte 13a ausgebildet, beispielsweise durch ein Kragenziehen, dieser kann jedoch auch mit der Aufnahmeplatte 13a verschweißt sein. Oben auf dem Schutzring 24 liegt der Löschdeckel 27 auf, der mit einem Kragen versehen ist, sodass dieser nicht herunterfallen kann.

In die Öffnung 17 ist ein Zwischenring 29 eingeschweißt, der mit Luftöffnungen 18 ausgestattet ist, um Luft vom Hohlraum 14 bis über den Bereich der Brennereinheit 12 strömen zu lassen, sodass diese Luft mit dem Brennstoff der Brennereinheit 12 verbrennen kann. Die Brennereinheit 12 ist in einer Brenneraufnahme 30 eingebracht, und der Zwischenring 29 ist mit seinem äußeren Rand mittels der Schweißverbindung 31 mit der Innenseite des Schutzringes 24 verschweißt und beispielhaft ist die Brenneraufnahme 30 mit dem inneren Rand des Zwischenrings 29 mittels der Schweißverbindung 33 verschweißt. So kann die Brennereinheit 12 aus der Öffnung 17 nach oben hin herausgenommen werden, beispielsweise um diese zu befüllen oder gegen eine neue Brennereinheit 12 zu tauschen.

Die Erfindung beschränkt sich in ihrer Ausführung nicht auf das vorstehend angegebene bevorzugte Ausführungsbeispiel. Vielmehr ist eine Anzahl von Varianten denkbar, welche von der dargestellten Lösung auch bei grundsätzlich anders gearteten Ausführungen Gebrauch macht. Sämtliche aus den Ansprüchen, der Beschreibung oder den Zeichnungen hervorgehenden Merkmale und/oder Vorteile, einschließlich konstruktiver Einzelheiten oder räumlicher Anordnungen, können sowohl für sich als auch in den verschiedensten Kombinationen erfindungswesentlich sein.

### Bezugszeichenliste:

- 1: Tischkamin
- 10: Unterbau
- 11: Glaskörper
- 12: Brennereinheit
- 13: Aufnahmetopf
- 13a: Aufnahmeplatte
- 13b: umlaufende Wand
- 14: Hohlraum
- 15: Dekorationsraum
- 16: Dekorationsstoff
- 17: Öffnung
- 18: Luftöffnungen
- 19: Bodeneinheit
- 19a: Bodenplatte
- 19b: Hüllkörper
- 20: Innenseite
- 21: Kragenabschnitt
- 22: Lufteinströmöffnung
- 23: unterer Rand
- 24: Schutzring
- 25: Sand
- 26: Steine
- 27: Löschdeckel
- 28: Bodenunterlage
- 29: Zwischenring
- 30: Brenneraufnahme
- 31: Schweißverbindung
- 32: Schweißverbindung
- 33: Schweißverbindung
- 34: Klebeverbindung

## Patentansprüche

1. Tischkamin (1) zum Gebrauch als heimische Dekoration und/oder Heizung, aufweisend einen Unterbau (10) und einen Glaskörper (11), wobei eine Brennereinheit (12) im Unterbau (10) aufgenommen und der Glaskörper (11) auf den Unterbau (11) aufgesetzt ist und die Brennereinheit (12) umschließt,
**dadurch gekennzeichnet,**
**dass** der Unterbau (10) einen Aufnahmetopf (13) mit einer oberseitigen Aufnahmeplatte (13a) und einer sich darunter erstreckenden umlaufenden Wand (13b) aufweist, wobei unter dem Aufnahmetopf (13) ein Hohlraum (14) gebildet ist, in dem wenigstens überwiegend die Brennereinheit (12) aufgenommen ist, und wobei ein Dekorationsraum (15) gebildet ist, der sich zwischen der umlaufenden Wand (13b) und dem Glaskörper (11) erstreckt und der mit einem Dekorationsstoff (16) befüllt ist.

2. Tischkamin (1) nach Anspruch 1,
**dadurch gekennzeichnet,**
**dass** die Aufnahmeplatte (13a) eine Öffnung (17) aufweist, in die die Brennereinheit (12) eingesetzt ist und sich nach unten in den Hohlraum (14) hinein erstreckt, wobei die Öffnung (17) die Brennereinheit (12) umgebende Luftöffnungen (18) aufweist, durch die Luft aus dem Hohlraum (14) an eine Flamme der Brennereinheit (12) strömbar ist.

3. Tischkamin (1) nach Anspruch 1 oder 2,
**dadurch gekennzeichnet,**
**dass** der Unterbau (10) eine Bodeneinheit (19) aufweist, in dem der Aufnahmetopf (13) aufgenommen ist, wobei die Bodeneinheit (19) eine Bodenplatte (19a) und einen die Bodenplatte (19a) umschließenden Hüllkörper (19b) aufweist.

4. Tischkamin (1) nach einem der Ansprüche 1 bis 3,
**dadurch gekennzeichnet,**
**dass** der Aufnahmetopf (13) am unteren Rand der umlaufenden Wand (13b) einen sich nach außen erstreckenden Kragenabschnitt (21) aufweist, der gegen eine Innenseite (20) des Hüllkörpers (19b) abschließt und mit dieser verbunden ist.

5. Tischkamin (1) nach Anspruch 4,
**dadurch gekennzeichnet,**
**dass** ein Abstand zwischen der Bodenplatte (19a) und dem Kragenabschnitt (21) vorliegt, sodass sich der Hohlraum (14) bis unter den Kragenabschnitt (21) erstreckt und mit dem Hüllkörper (19b) außenseitig abschließt.

6. Tischkamin (1) nach einem der vorgenannten Ansprüche,
**dadurch gekennzeichnet,**
**dass** der Unterbau (10) wenigstens eine Lufteinströmöffnung (22) aufweist, durch die Luft in den Hohlraum (14) strömbar ist.

7. Tischkamin (1) nach Anspruch 6,
**dadurch gekennzeichnet,**
**dass** die wenigstens eine Lufteinströmöffnung (22) im Hüllkörper (19b) eingebracht ist.

8. Tischkamin (1) nach einem der vorgenannten Ansprüche,
**dadurch gekennzeichnet,**
**dass** der Glaskörper (11) sich bis in den Unterbau (10) hinein erstreckt und von diesem gehalten ist.

9. Tischkamin (1) nach einem der vorgenannten Ansprüche,
**dadurch gekennzeichnet,**
**dass** der Glaskörper (11) sich innenseitig in den Hüllkörper (19b) hinein erstreckt und mit einem unteren Rand (23) auf dem Kragenabschnitt (21) aufliegt.

10. Tischkamin (1) nach einem der vorgenannten Ansprüche,
**dadurch gekennzeichnet,**
**dass** auf der Aufnahmeplatte (13a) ein Schutzring (24) aufgebracht ist, der die Öffnung (17) zur Aufnahme der Brennereinheit (12) und die die Brennereinheit (12) umgebenden Luftöffnungen (18) umschließt.

11. Tischkamin (1) nach einem der vorgenannten Ansprüche,
**dadurch gekennzeichnet,**
**dass** der Dekorationsraum (15) mit Sand (25) befüllt ist und/oder wobei die Füllhöhe des Sandes (25) bis zum Schutzring (24) reicht, sodass die Oberseite der Aufnahmeplatte (13a) mit Sand (25) bedeckt ist.

12. Tischkamin (1) nach einem der vorgenannten Ansprüche,
**dadurch gekennzeichnet,**
**dass** oberseitig auf dem Sand (25) Steine (26) angeordnet sind und/oder dass die Steine (26) mit einem Duftöl behaftet sind.

13. Tischkamin (1) nach einem der vorgenannten Ansprüche,
**dadurch gekennzeichnet,**
**dass** die Bestandteile des Unterbaus (10) wenigstens überwiegend aus Edelstahl hergestellt sind und/oder dass der Unterbau (10) und der Glaskörper (11) rotationssymmetrisch ausgeführt sind.

14. Tischkamin (1) nach einem der vorgenannten Ansprüche,
**dadurch gekennzeichnet,**
**dass** ein Löschdeckel (27) vorgesehen ist, der mit seiner Kontur an den oberen Rand des Schutzringes (24) oder der Brennereinheit (12) angepasst und damit auf diesen auflegbar ist.
